# EUROPÄISCHE PATENTSCHRIFT

(11) **EP 3 993 003 B1**
(45) Veröffentlichungstag und Bekanntmachung des Hinweises auf die Patenterteilung: **12.07.2023**
(21) Anmeldenummer: 19934819.4
(22) Anmeldetag: 28.06.2019
(51) Int. Cl.: H01H 13/86

(54) **TASTENANORDNUNG UND ELEKTRONISCHE VORRICHTUNG**
BUTTON ASSEMBLY AND ELECTRONIC DEVICE
ENSEMBLE BOUTON ET DISPOSITIF ÉLECTRONIQUE

(43) Veröffentlichungstag der Anmeldung: 04.05.2022
(73) Patentinhaber: Hytera Communications Corporation Limited, Shenzhen, Guangdong 518057 (CN)
(72) Erfinder: FU, Songlin, Shenzhen, Guangdong 518057 (CN); KONG, Fanlin, Shenzhen, Guangdong 518057 (CN)
(74) Vertreter: Grünecker Patent- und Rechtsanwälte PartG mbB
(86) Internationale Anmeldenummer: PCT/CN2019/093842
(87) Internationale Veröffentlichungsnummer: WO 2020/258288

(56) Entgegenhaltungen:
- EP-A1- 1 737 010
- US-A1- 2009 289 817

## Beschreibung

### TECHNISCHES GEBIET

Die vorliegende Anmeldung betrifft das technische Gebiet von Handsprechfunkgeräten.

### STAND DER TECHNIK

Bestehende elektronische Geräte sind zunehmend kompakter ausgestaltet. Dabei müssen die Wasserdichtheit, die akustischen Eigenschaften, die Montagekosten und die Wartungskosten berücksichtigt werden.

Bei bestehenden Handsprechfunkgeräten vor allem Vorderseitenstrukturen dreier Arten verwendet: bei einer ersten Ausgestaltung ist eine Gehäusefront mit einer Frontabdeckung mit Ultraschall fest verbunden. Dabei befindet sich eine Silikongummi-Drucktaste zwischen der Gehäusefront und der Frontabdeckung; zum Entfernen bzw. Auswechseln der Silikongummi-Drucktaste muss die Frontabdeckung zerstört oder die ganze Gehäusefront-baugruppe ausgewechselt werden, was zu hohen Wartungskosten führt. Bei einer zweiten Ausgestaltung wird eine Drucktaste "von innen nach außen" montiert. Bei einer derartigen Verbindungsmethode muss zum Entfernen bzw. Auswechseln einer Drucktaste das Hauptgerät des Handsprechfunkgeräts demontiert werden, was zur komplizierter Demontage und Montage des Hauptgeräts führt. Die dritte Ausgestaltung findet Anwendung bei Drucktasten (P+R-Drucktasten), die aus einer Kombination von Kunststoff und Silikongummi bestehen. Dabei wird eine P+R-Drucktaste über ein Rastelement oder eine Schraube an die Gehäusefront befestigt und zum Entfernen bzw. Auswechseln der Drucktaste muss ebenfalls das Hauptgerät demontiert werden. Des Weiteren muss bei der Montage zur Wasserabdichtung Klebstoff von innen aufgetragen werden, was zu einer komplizierten Montage führt. Das Dokument US2009289817 offenbart ein Handsprechfunkgerät umfassend einen Gerätekörper, der ein Gehäuse, eine innerhalb des Gehäuses vorgesehene Lautsprecherbaugruppe und ein an der Oberfläche des Gehäuses befindliche Gehäusefront umfasst, wobei sich das Gehäusefront auf einer Seite einer Schallabgabefläche der Lautsprecherbaugruppe befindet; und eine Drucktastenbaugruppe umfassend einen Begrenzungsrahmen sowie einen ersten Befestigungsabschnitt und einen zweiten Befestigungsabschnitt, die sich an dem Begrenzungsrahmen befinden.

### INHALT DER VORLIEGENDEN ERFINDUNG

Der vorliegenden Anmeldung liegt die Aufgabe zugrunde, ein Handsprechfunkgerät bereitzustellen, womit ein Drucktastenkörper in der Drucktastenbaugruppe schnell montiert oder ausgewechselt werden kann, wodurch Montage und Wartung des Handsprechfunkgeräts erleichtert werden. Gemäß der vorliegenden Anmeldung wird die Aufgabe gelöst durch ein Handsprechfunkgerät nach Anspruch 1 mit einer Drucktastenbaugruppe gelöst, die Folgendes umfasst: eine Drucktasten-Leiterplatte, die dazu eingerichtet ist, an einer Gehäusefront des Handsprechfunkgeräts fest angeordnet zu sein, einen Drucktastenkörper, der an einer der Gehäusefront abgewandten Seite der Drucktasten-Leiterplatte angeordnet ist, und einen Drucktastenhalter, der auf einer der Drucktasten-Leiterplatte abgewandten Seite des Drucktastenkörpers angeordnet ist und einen Begrenzungsrahmen sowie einen ersten Befestigungsabschnitt und einen zweiten Befestigungsabschnitt, die sich an dem Begrenzungsrahmen befinden, umfasst, wobei sich der erste Befestigungsabschnitt ausgehend von dem Begrenzungsrahmen in Richtung einer der Drucktasten-Leiterplatte zugewandten Seite erstreckt, während sich der zweite Befestigungsabschnitt ausgehend von dem Begrenzungsrahmen nach außen erstreckt, wobei die Verlaufsrichtung des zweiten Befestigungsabschnitts senkrecht zu der Verlaufsrichtung des ersten Befestigungsabschnitts ist, wobei der erste Befestigungsabschnitt und der zweite Befestigungsabschnitt dafür eingerichtet sind, jeweils in einen Rastschlitz an der Gehäusefront des Handsprechfunkgeräts eingeführt zu werden, sodass der Drucktastenhalter mit der Gehäusefront des Handsprechfunkgeräts lösbar verbunden ist, und wobei der Begrenzungsrahmen zum Begrenzen des Drucktastenkörpers an einer der Gehäusefront abgewandten Seite der Drucktasten-Leiterplatte dient.

Die vorliegende Anmeldung zeichnet sich vorteilhafterweise dadurch aus, dass im Gegensatz zu dem Stand der Technik die Drucktastenbaugruppe der vorliegenden Anmeldung eine Drucktasten-Leiterplatte, einen Drucktastenkörper, der an einer Seite der Drucktasten-Leiterplatte angeordnet ist, und einen Drucktastenhalter, der auf einer der Drucktasten-Leiterplatte abgewandten Seite des Drucktastenkörpers angeordnet ist, umfasst. Die Drucktasten-Leiterplatte ist dazu eingerichtet, an der Gehäusefront des Handsprechfunkgeräts fest angeordnet zu sein. Der Drucktastenhalter umfasst einen Begrenzungsrahmen sowie einen ersten Befestigungsabschnitt und einen zweiten Befestigungsabschnitt, die sich an dem Begrenzungsrahmen befinden. Der erste Befestigungsabschnitt erstreckt sich ausgehend von dem Begrenzungsrahmen in Richtung einer der Drucktasten-Leiterplatte zugewandten Seite, während sich der zweite Befestigungsabschnitt ausgehend von dem Begrenzungsrahmen nach außen erstreckt. Die Verlaufsrichtung des zweiten Befestigungsabschnitts ist senkrecht zu der Verlaufsrichtung des ersten Befestigungsabschnitts. Der erste Befestigungsabschnitt und der zweite Befestigungsabschnitt sind jeweils in einem Rastschlitz an der Gehäusefront des Handsprechfunkgeräts eingeführt, sodass der Drucktastenhalter mit der Gehäusefront des Handsprechfunkgeräts lösbar verbunden ist. Beim festen Verbinden des Drucktastenhalters mit der Gehäusefront des Handsprechfunkgeräts kann der Drucktastenkörper an einer der Gehäusefront abgewandten Seite der Drucktasten-Leiterplatte mittels des Begrenzungsrahmens fest angebracht werden, was für einfache Montage des Drucktastenkörpers an das Handsprechfunkgerät sorgt. Da der Drucktastenhalter über den ersten Befestigungsabschnitt und den zweiten Befestigungsabschnitt mit der Gehäusefront des Handsprechfunkgeräts lösbar verbunden ist, kann nach Entfernen des Drucktastenhalters von der Gehäusefront der Drucktastenkörper ausgewechselt werden, wodurch Montage und Wartung des Handsprechfunkgeräts erleichtert werden.

### KURZE BESCHREIBUNG DER ZEICHNUNG

Darin zeigen
Fig. 1 eine schematische strukturelle Darstellung eines Ausführungsbeispiels einer Drucktastenbaugruppe nach der vorliegenden Anmeldung,
Fig. 2 eine schematische strukturelle Detaildarstellung des Drucktastenhalters gemäß Fig. 1,
Fig. 3 eine schematische strukturelle Darstellung eines Ausführungsbeispiels nach der vorliegenden Anmeldung,
Fig. 4 eine schematische strukturelle Detaildarstellung des Gerätekörpers gemäß Fig. 3.

### AUSFÜHRLICHE BESCHREIBUNG

Nachfolgend werden die technischen Lösungen der Ausführungsbeispiele der Anmeldung anhand der beiliegenden Zeichnungen in den Ausführungsbeispielen der Anmeldung vollständig und klar erläutert, wobei es sich versteht, dass die beschriebenen Ausführungsbeispiele lediglich einige der Ausführungsbeispiele anstatt sämtlicher Ausführungsbeispiele der Anmeldung darstellen.

Es wird auf Fig. 1 und 2 hingewiesen, wobei Fig. 1 eine schematische strukturelle Darstellung eines Ausführungsbeispiels einer Drucktastenbaugruppe nach der vorliegenden Anmeldung und Fig. 2 eine schematische strukturelle Detaildarstellung des Drucktastenhalters gemäß Fig. 1 zeigt. Die Drucktastenbaugruppe 10 der vorliegenden Anmeldung wird bei einem Handsprechfunkgerät verwendet. Die Drucktastenbaugruppe 10 des vorliegenden Ausführungsbeispiels umfasst eine Drucktasten-Leiterplatte 100, die dazu eingerichtet ist, an einer Gehäusefront des Handsprechfunkgeräts fest angeordnet zu sein, einen Drucktastenkörper 102, der an einer der Gehäusefront abgewandten Seite der Drucktasten-Leiterplatte 100 angeordnet ist, und einen Drucktastenhalter 104, der auf einer der Drucktasten-Leiterplatte 100 abgewandten Seite des Drucktastenkörpers 102 angeordnet ist und einen Begrenzungsrahmen 1042 sowie einen ersten Befestigungsabschnitt 1040 und einen zweiten Befestigungsabschnitt 1044, die sich an dem Begrenzungsrahmen 1042 befinden, umfasst. Der erste Befestigungsabschnitt 1040 erstreckt sich ausgehend von dem Begrenzungsrahmen 1042 in Richtung einer der Drucktasten-Leiterplatte 100 zugewandten Seite, während sich der zweite Befestigungsabschnitt 1044 ausgehend von dem Begrenzungsrahmen 1042 nach außen erstreckt. Die Verlaufsrichtung des zweiten Befestigungsabschnitts 1044 ist senkrecht zu der Verlaufsrichtung des ersten Befestigungsabschnitts 1040. Der erste Befestigungsabschnitt 1040 und der zweite Befestigungsabschnitt 1044 sind dazu eingerichtet, jeweils in einen Rastschlitz an der Gehäusefront des Handsprechfunkgeräts eingeführt zu werden, sodass der Drucktastenhalter 104 mit der Gehäusefront des Handsprechfunkgeräts lösbar verbunden ist. Der Begrenzungsrahmen 1042 dient zum Begrenzen des Drucktastenkörpers 102 an einer der Gehäusefront abgewandten Seite der Drucktasten-Leiterplatte 100.

Es versteht sich, dass die Drucktasten-Leiterplatte 100 durch Aufschnappen fest an der Gehäusefront des Handsprechfunkgeräts angeordnet oder alternativ dazu auch einteilig an der Gehäusefront des Handsprechfunkgeräts ausgebildet sein kann. Der Drucktastenkörper 102 ist an der der Gehäusefront abgewandten Seite der Drucktasten-Leiterplatte 100 angeordnet und der Drucktastenhalter 104 ist auf der der Drucktasten-Leiterplatte 100 abgewandten Seite des Drucktastenkörpers 102 angeordnet. In dem vorliegenden Ausführungsbeispiel umfasst der Drucktastenhalter 104 einen ersten Befestigungsabschnitt 1040, einen zweiten Befestigungsabschnitt 1044 und einen Begrenzungsrahmen 1042, sodass über den ersten Befestigungsabschnitt 1040 und den zweiten Befestigungsabschnitt 1044 eine lösbare Verbindung mit der Gehäusefront des Handsprechfunkgeräts hergestellt wird. Beim Verbinden des Drucktastenhalters 104 fest mit der Gehäusefront des Handsprechfunkgeräts kann der Drucktastenkörper 102 an der der Gehäusefront abgewandten Seite der Drucktasten-Leiterplatte 100 mittels des Begrenzungsrahmens 1042 fest angebracht werden, was für eine einfache Montage des Drucktastenkörpers 102 an das Handsprechfunkgerät sorgt. Da der Drucktastenhalter 104 über den ersten Befestigungsabschnitt 1040 und den zweiten Befestigungsabschnitt 1044 mit der Gehäusefront des Handsprechfunkgeräts lösbar verbunden ist, kann nach Entfernen des Drucktastenhalters 104 von der Gehäusefront der Drucktastenkörper 102 ausgewechselt werden, wodurch Montage und Wartung des Handsprechfunkgeräts erleichtert werden. Gemäß einem möglichen Ausführungsbeispiel ist der erste Befestigungsabschnitt 1040 an einer ersten Kante des Begrenzungsrahmens 1042 angeordnet und der zweite Befestigungsabschnitt 1044 wird in einer Vielzahl bereitgestellt, wobei die mehreren zweiten Befestigungsabschnitte 1044 jeweils an einer zweiten Kante, einer dritten Kante und einer vierten Kante, die der ersten Kante des Begrenzungsrahmens 1042 benachbart bzw. gegenüberliegend angeordnet sind, angeordnet sind. Es versteht sich, dass der erste Befestigungsabschnitt 1040 und der zweite Befestigungsabschnitt 1044 jeweils ein Rastverbindungselement sein können und an der Gehäusefront des Handsprechfunkgeräts ein Rastschlitz, der jeweils mit dem ersten Befestigungsabschnitt 1040 bzw. dem zweiten Befestigungsabschnitt 1044 des Drucktastenhalters 104 zusammenwirkt, vorgesehen ist. Bei der Montage werden der erste Befestigungsabschnitt 1040 und der zweite Befestigungsabschnitt 1044 unmittelbar in den Rastschlitz eingeführt, womit die Befestigung zwischen dem Drucktastenhalter 104 und der Gehäusefront des Handsprechfunkgeräts erreicht wird. Bei der Demontage werden hingegen der erste Befestigungsabschnitt 1040 und der zweite Befestigungsabschnitt 1044 aus dem Rastschlitz herausgezogen, womit der Drucktastenhalter 104 von der Gehäusefront des Handsprechfunkgeräts entfernt werden kann. Dadurch werden der Zusammenbau und die Auswechslung des Drucktastenkörpers 102 und somit Montage und Wartung des Handsprechfunkgeräts erleichtert.

Ferner ist an dem ersten Befestigungsabschnitt 1040 ein Durchgangsloch 10400 vorgesehen, dessen Anordnungsrichtung senkrecht zu der Verlaufsrichtung des ersten Befestigungsabschnitts 1040 ist, wobei in dem Rastschlitz an der Gehäusefront des Handsprechfunkgeräts eingeführtem erstem Befestigungsabschnitt 1040 das Durchgangsloch 10400 mit einem Montageloch an einem Gehäuse des Handsprechfunkgeräts verbunden ist. Es versteht sich, dass eine Schraube durch das Montageloch an dem Gehäuse des Handsprechfunkgeräts hindurchgeführt und in das Durchgangsloch 10400 an dem ersten Befestigungsabschnitt 1040 eingeführt werden kann, indem das Durchgangsloch 10400 mit einem Montageloch an dem Gehäuse des Handsprechfunkgeräts verbunden ist, wenn der erste Befestigungsabschnitt 1040 in dem Rastschlitz an der Gehäusefront des Handsprechfunkgeräts eingeführt ist. Somit kann die stabile Montage des Drucktastenhalters 104 an das Handsprechfunkgerät sichergestellt werden.

Ferner ist vorgesehen, dass der Drucktastenkörper 102 eine Drucktastenscheibe 1020 umfasst und der Begrenzungsrahmen 1042 zur Aufnahme der Drucktastenscheibe 1020 und zum Befestigen der Drucktastenscheibe 1020 innerhalb des Begrenzungsrahmens 1042 dient.

Konkret umfasst die Drucktastenscheibe 1020 mehrere Silikongummi-Drucktasten und der Begrenzungsrahmen 1042 ist mit mehreren Aufnahmeausnehmungen versehen, die den mehreren Silikongummi-Drucktasten eineindeutig zugeordnet sind. Die Aufnahmeausnehmung dient zur Aufnahme der Silikongummi-Drucktaste und sorgt dafür, dass die Silikongummi-Drucktaste hervorstehend an einer dem Drucktastenkörper 102 abgewandten Seite des Drucktastenhalters 104 freiliegt. Es versteht sich, dass unter den mehreren Silikongummi-Drucktasten, beispielsweise Ziffertasten, Ein/Aus-Tasten und Neustart-Tasten, durch jede der Silikongummi-Drucktasten und durch eine Kombination einiger der Silikongummi-Drucktasten eine entsprechende Funktion verwirklicht wird.

Ferner ist vorgesehen, dass der Drucktastenkörper 102 eine Schnappscheibe 1022 umfasst, die sich auf einer der Drucktasten-Leiterplatte 100 zugewandten Seite der Drucktastenscheibe 1020 befindet und an der Drucktasten-Leiterplatte 100 anliegt. Zwischen der Drucktasten-Leiterplatte 100 und der Drucktastenscheibe 1020 ist eine Schnappscheibe 1022 vorgesehen, die als elektrisch leitender Punkt dient. Beim Drücken der Drucktastenscheibe 1020 wird das Versenken einer entsprechenden Stelle der Schnappscheibe 1022 bewirkt, wodurch eine elektrische Schaltung an der Drucktasten-Leiterplatte 100 berührt und somit ein Kreislauf hergestellt wird, sodass elektrischer Strom fließt und das ganze elektronische Gerät normal arbeiten kann. Des Weiteren kann zum Erleichtern der Montage oder der Auswechslung einiger Silikongummi-Drucktasten in der Drucktastenscheibe 1020 auch vorgesehen sein, dass die Drucktastenscheibe 1020 durch mehrere separate Silikongummi-Drucktasten, die auf einem integralen Befestigungsträger angeordnet sind, gebildet wird. Entsprechend der Ausgestaltung der Drucktastenscheibe 1020 kann die Schnappscheibe 1022 auch aus mehreren separaten metallischen Federplättchen, die auf die gleiche Weise angeordnet und miteinander verklebt sind, bestehen.

Ferner ist vorgesehen, dass zwischen der Schnappscheibe 1022 und der Drucktasten-Leiterplatte 100 ein doppelseitiges Klebeband (nicht dargestellt) vorgesehen ist, welches entlang des Randes der Drucktasten-Leiterplatte 100 angeordnet ist, sodass die Stelle, an der die Schnappscheibe 1022 an der Drucktasten-Leiterplatte 100 anliegt, abgedichtet ist. Indem entlang des Randes der Drucktasten-Leiterplatte 100 ein doppelseitiges Klebeband umlaufend angeordnet ist, kann bei an der Drucktasten-Leiterplatte 100 anliegender Schnappscheibe 1022 die Dichtung zwischen der Schnappscheibe 1022 und der Drucktasten-Leiterplatte 100 durch das doppelseitige Klebeband gewährleistet werden, dass das Eindringen von Feuchtigkeit aus der Umgebung, in der sich die Drucktastenbaugruppe 10 befindet, in die Drucktastenbaugruppe 10 vermieden und eine Störung der elektrischen Schaltung infolge der Berührung der Drucktasten-Leiterplatte 100 mit Feuchtigkeit verhindert wird.

Gemäß einem möglichen Ausführungsbeispiel ist an der Drucktasten-Leiterplatte 100, der Schnappscheibe 1022, der Drucktastenscheibe 1020 und dem Drucktastenhalter 104 jeweils ein Schalldurchlassloch 1000, das miteinander verbunden ist, vorgesehen. Es versteht sich, dass die Größe und die Anordnung des Schalldurchlasslochs 1000 an der Drucktasten-Leiterplatte 100 unter Berücksichtigung der Anordnung der elektrischen Schaltung an der Drucktasten-Leiterplatte 100 festgelegt werden sollen, während die Größe und die Anordnung des Schalldurchlasslochs 1000 an der Schnappscheibe 1022, der Drucktastenscheibe 1020 und dem Drucktastenhalter 104 sowohl in Übereinstimmung mit der Größe und der Anordnung des Schalldurchlasslochs 1000 an der Drucktasten-Leiterplatte 100 als auch unter Berücksichtigung der Schall-Durchlasswirkung der Drucktastenbaugruppe 10 festgelegt werden sollen. Des Weiteren kann die Form des Schalldurchlasslochs 1000 nach tatsächlichem Bedarf festgelegt werden und beispielsweise ist ein rundes Loch, ein rechteckiges Loch oder auch ein Langloch oder ein trapezförmiges Loch, wie in Fig. 1 dargestellt, denkbar.

Die Stelle, an der die Schnappscheibe 1022 an der Drucktasten-Leiterplatte 100 anliegt, kann durch Vorsehen eines doppelseitigen Klebebands umlaufend entlang des Randes der Drucktasten-Leiterplatte 100 abgedichtet werden. Darüber hinraus kann zusätzlich am Rande jedes Schalldurchlasslochs 1000 an der Drucktasten-Leiterplatte 100 ebenfalls ein doppelseitiges Klebeband umlaufend vorgesehen sein, sodass bei der an der Drucktasten-Leiterplatte 100 anliegenden Schnappscheibe 1022 das doppelseitige Klebeband am Rande des Schalldurchlasslochs 1000 an der Drucktasten-Leiterplatte 100 ferner die Dichtwirkung zwischen der Schnappscheibe 1022 und der Drucktasten-Leiterplatte 100 sicherstellt und das Eindringen von Feuchtigkeit aus der Umgebung, in der sich die Drucktastenbaugruppe 10 befindet, über die miteinander verbundenen Schalldurchlasslöcher 1000 an dem Drucktastenhalter 104, der Drucktastenscheibe 1020, der Schnappscheibe 1022 und der Drucktasten-Leiterplatte 100 in die Drucktastenbaugruppe 10 verhindert. Somit kann die Drucktastenbaugruppe 10 eine Wasserdichtheit von IP68, nämlich die höchste Bewertung der Wasserdichtheit für Verbinder, erreichen.

Ferner kann die Drucktastenbaugruppe 10 ein Lautsprechergitter 106 umfassen, das zwischen der Drucktastenscheibe 1020 und dem Drucktastenhalter 104 angeordnet ist und zum Verhindern des Eindringens von Verunreinigungen über das Schalldurchlassloch 1000 ins Innere der Drucktastenbaugruppe 10 dient. Es versteht sich, dass Verunreinigungen in winziger Menge über das Schalldurchlassloch 1000 an dem Drucktastenhalter 104 und der Drucktastenscheibe 1020 in die Drucktastenbaugruppe 10 eindringen könnten und durch Abschirmen über das Lautsprechergitter 106 das Eindringen von Staub oder anderen Verunreinigungen ins Innere der Drucktastenbaugruppe 10 weitgehend verhindert und somit eine Beeinträchtigung des normalen Betriebs der Drucktastenbaugruppe 10 vermieden wird.

Es versteht sich, dass an einer mit dem ersten Befestigungsabschnitt 1040 und dem zweiten Befestigungsabschnitt 1044 korrespondierenden Stelle an der Drucktasten-Leiterplatte 100, der Schnappscheibe 1022 und der Drucktastenscheibe 1020 jeweils eine Aussparung 1002 vorgesehen ist, die zum Hindurchführen des ersten Befestigungsabschnitts 1040 und des zweiten Befestigungsabschnitts 1044 dient, um diese in den Rastschlitz an der Gehäusefront des Handsprechfunkgeräts einzuführen. Da zwischen dem Drucktastenhalter 104 und der Gehäusefront des Handsprechfunkgeräts ferner u.a. die Drucktasten-Leiterplatte 100, die Schnappscheibe 1022 und die Drucktastenscheibe 1020 vorhanden sind, kann durch Vorsehen der Aussparung 1002 jeweils an der mit dem ersten Befestigungsabschnitt 1040 und dem zweiten Befestigungsabschnitt 1044 korrespondierenden Stelle an der Drucktasten-Leiterplatte 100, der Schnappscheibe 1022 und der Drucktastenscheibe 1020 verhindert werden, dass durch die Drucktasten-Leiterplatte 100, die Schnappscheibe 1022 und die Drucktastenscheibe 1020 der erste Befestigungsabschnitt 1040 und der zweite Befestigungsabschnitt 1044 am Einführen in den Rastschlitz an der Gehäusefront des Handsprechfunkgeräts gehindert werden, wodurch Montage und Demontage des Drucktastenhalters 104 erleichtert werden.

Des Weiteren umfasst die vorliegende Anmeldung ferner ein Handsprechfunkgerät. Es wird auf Fig. 3 und 4 hingewiesen, wobei Fig. 3 eine schematische strukturelle Darstellung eines Ausführungsbeispiels des Handsprechfunkgeräts nach der vorliegenden Anmeldung und Fig. 4 eine schematische strukturelle Detaildarstellung des Gerätekörpers gemäß Fig. 3 zeigt. Das Handsprechfunkgerät des vorliegenden Ausführungsbeispiels umfasst eine Drucktastenbaugruppe 10 nach dem obigen Ausführungsbeispiel. Für die Drucktastenbaugruppe 10 des Handsprechfunkgeräts wird auf den Inhalt des obigen Ausführungsbeispiels hingewiesen.

Ferner umfasst das Handsprechfunkgerät einen Gerätekörper 20, der ein Gehäuse 200, eine innerhalb des Gehäuses 200 vorgesehene Lautsprecherbaugruppe 202 und eine an der Oberfläche des Gehäuses 200 befindliche Gehäusefront 204 umfasst. Die Gehäusefront 204 befindet sich auf einer Seite einer Schallabgabefläche der Lautsprecherbaugruppe 202. Die Drucktastenbaugruppe 10 ist auf einer der Lautsprecherbaugruppe 202 abgewandten Seite der Gehäusefront 204 angeordnet.

In dem vorliegenden Ausführungsbeispiel ist der Drucktastenhalter in der Drucktastenbaugruppe 10 mit der Gehäusefront 204 lösbar verbunden und beim festen Verbinden des Drucktastenhalters mit der Gehäusefront 204 kann der Drucktastenkörper in der Drucktastenbaugruppe 10 an der der Gehäusefront 204 abgewandten Seite der Drucktasten-Leiterplatte mittels des Begrenzungsrahmens fest angebracht werden, was für eine einfache Montage des Drucktastenkörpers an den Gerätekörper 20 sorgt. Da der Drucktastenhalter über den ersten Befestigungsabschnitt und den zweiten Befestigungsabschnitt jeweils in einem Rastschlitz 2040 an der Gehäusefront 204 eingeführt wird und somit mit der Gehäusefront 204 lösbar verbunden ist, kann nach Entfernen des Drucktastenhalters von der Gehäusefront 204 der Drucktastenkörper ausgewechselt werden, was für einfache Montage und Wartung des Handsprechfunkgeräts sowie geringe Montage- und Wartungskosten sorgt.

Des Weiteren ist an dem Gehäuse 200 des Handsprechfunkgeräts ein Montageloch 2000 vorgesehen, wobei eine Schraube durch das Montageloch 2000 an dem Gehäuse 200 des Handsprechfunkgeräts hindurchgeführt und in das Durchgangsloch an dem ersten Befestigungsabschnitt eingeführt wird, da bei dem Rastschlitz 2040 an der Gehäusefront 204 des Handsprechfunkgeräts eingeführtem erstem Befestigungsabschnitt das Durchgangsloch an dem ersten Befestigungsabschnitt mit einem Montageloch 2000 an dem Gehäuse 200 verbunden ist. Somit kann die stabile Montage des Drucktastenhalters an das Handsprechfunkgerät sichergestellt werden.

Bei der Montage des Handsprechfunkgeräts wird zunächst die Drucktasten-Leiterplatte an die Gehäusefront 204 des Gerätekörpers 20 befestigt. Dann ist entlang des Randes der Drucktasten-Leiterplatte ein doppelseitiges Klebeband umlaufend vorgesehen und die Schnappscheibe wird über das doppelseitige Klebeband an die Drucktasten-Leiterplatte angeklebt. Danach wird an die Schnappscheibe die Drucktastenscheibe montiert. Schließlich werden über den ersten Befestigungsabschnitt und den zweiten Befestigungsabschnitt des Drucktastenhalters der Drucktastenhalter und die Gehäusefront 204 befestigt und über den Begrenzungsrahmen des Drucktastenhalters wird die Drucktastenscheibe zwischen der Schnappscheibe und dem Drucktastenhalter befestigt, womit die Montage des ganzen Handsprechfunkgeräts abgeschlossen wird.

## Patentansprüche

1. Handsprechfunkgerät, umfassend
einen Gerätekörper (20), der ein Gehäuse (200), eine innerhalb des Gehäuses (200) vorgesehene Lautsprecherbaugruppe und ein an der Oberfläche des Gehäuses (200) befindliche Gehäusefront (204) umfasst, wobei sich das Gehäusefront auf einer Seite einer Schallabgabefläche der Lautsprecherbaugruppe (202) befindet; und
eine Drucktastenbaugruppe (10), die auf einer der Lautsprecherbaugruppe (202) abgewandten Seite der Gehäusefront (204) angeordnet ist, an welchem Rastschlitze (2040) vorgesehen sind; wobei
die Drucktastenbaugruppe (10) Folgendes umfasst:
eine Drucktasten-Leiterplatte (100), die an einer Gehäusefront (204) des Handsprechfunkgeräts fest angeordnet ist,
einen Drucktastenkörper (102), der an einer der Gehäusefront (204) abgewandten Seite der Drucktasten-Leiterplatte (100) angeordnet ist,
einen Drucktastenhalter (104), der auf einer der Drucktasten-Leiterplatte (100) abgewandten Seite des Drucktastenkörpers (102) angeordnet ist und einen Begrenzungsrahmen (1042) sowie einen ersten Befestigungsabschnitt (1040) und einen zweiten Befestigungsabschnitt (1044), die sich an dem Begrenzungsrahmen (1042) befinden, umfasst, wobei sich der erste Befestigungsabschnitt (1040) ausgehend von dem Begrenzungsrahmen (1042) in Richtung einer der Drucktasten-Leiterplatte (100) zugewandten Seite erstreckt, während sich der zweite Befestigungsabschnitt (1044) ausgehend von dem Begrenzungsrahmen (1042) nach außen erstreckt, wobei die Verlaufsrichtung des zweiten Befestigungsabschnitts (1044) senkrecht zu der Verlaufsrichtung des ersten Befestigungsabschnitts (1040) ist, wobei der erste Befestigungsabschnitt (1040) und der zweite Befestigungsabschnitt (1044) dazu eingerichtet sind, jeweils in einen der Rastschlitze (2040) an der Gehäusefront (204) eingeführt zu werden, sodass der Drucktastenhalter (104) mit der Gehäusefront (204) des Handsprechfunkgeräts lösbar verbunden ist, und wobei der Begrenzungsrahmen (1042) zum Begrenzen des Drucktastenkörpers (102) an einer der Gehäusefront (204) abgewandten Seite der Drucktasten-Leiterplatte (100) dient,
an dem ersten Befestigungsabschnitt (1040) ein Durchgangsloch (10400) vorgesehen ist, dessen Anordnungsrichtung senkrecht zu der Verlaufsrichtung des ersten Befestigungsabschnitts (1040) ist,
wobei ein Montageloch (2000) an dem Gehäuse (200) ausgebildet ist,
wobei der erste Befestigungsabschnitt (1040) in dem einen Rastschlitz (2040) eingeführt ist,
wobei das Durchgangsloch (10040) an dem ersten Befestigungsabschnitt (1040) mit einem Montageloch (2000) an dem Gehäuse (200) verbunden ist, wobei eine Schraube durch das Montageloch (2000) hindurchgeführt und in das Durchgangsloch (10400) an dem ersten Befestigungsabschnitt (1040) eingeführt ist.

2. Handsprechfunkgerät nach Anspruch 1, **dadurch gekennzeichnet, dass**
der Drucktastenkörper (102) eine Drucktastenscheibe (1020) umfasst und der Begrenzungsrahmen (1042) zur Aufnahme der Drucktastenscheibe (1020) und zum Befestigen der Drucktastenscheibe (1020) innerhalb des Begrenzungsrahmens (1042) dient.
wobei der Drucktastenkörper (102) an einer der Gehäusefront (204) abgewandten Seite der Drucktasten-Leiterplatte (100) mittels des Begrenzungsrahmens (1042) fest angebracht ist, sodass der Drucktastenhalter (104) mit der Gehäusefront (204) des Handsprechfunkgeräts lösbar verbunden ist und der Drucktastenkörper (102) von der Gehäusefront (204) nach Entfernen des Drucktastenhalters (204) auswechselbar ist.

3. Handsprechfunkgerät nach Anspruch 2, **dadurch gekennzeichnet, dass**
die Drucktastenscheibe (1020) mehrere Silikongummi-Drucktasten umfasst und der Begrenzungsrahmen (1042) mit mehreren Aufnahmeausnehmungen, die den mehreren Silikongummi-Drucktasten eindeutig zugeordnet sind, versehen ist, wobei die Aufnahmeausnehmung zur Aufnahme der Silikongummi-Drucktaste dient und dafür sorgt, dass die Silikongummi-Drucktaste hervorstehend an einer dem Drucktastenkörper (102) abgewandten Seite des Drucktastenhalters (104) freiliegt.

4. Handsprechfunkgerät nach Anspruch 2 oder 3, **dadurch gekennzeichnet, dass**
der Drucktastenkörper (102) eine Schnappscheibe (1022) umfasst, die sich auf einer der Drucktasten-Leiterplatte (100) zugewandten Seite der Drucktastenscheibe (1020) befindet und an der Drucktasten-Leiterplatte (100) anliegt.

5. Handsprechfunkgerät nach Anspruch 4, **dadurch gekennzeichnet, dass**
zwischen der Schnappscheibe (1022) und der Drucktasten-Leiterplatte (100) ein doppelseitiges Klebeband vorgesehen ist, das entlang des Randes der Drucktasten-Leiterplatte (100) angeordnet ist, sodass die Stelle, an der die Schnappscheibe (1022) an der Drucktasten-Leiterplatte (100) anliegt, abgedichtet ist.

6. Handsprechfunkgerät nach Anspruch 4 oder 5, **dadurch gekennzeichnet, dass**
an der Drucktasten-Leiterplatte (100), der Schnappscheibe (100), der Drucktastenscheibe (1020) und dem Drucktastenhalter (104) jeweils ein Schalldurchlassloch (1000), das miteinander verbunden ist, vorgesehen ist.

7. Handsprechfunkgerät nach Anspruch 6, **dadurch gekennzeichnet, dass** sie ferner ein Lautsprechergitter (106) umfasst, das zwischen der Drucktastenscheibe (1020) und dem Drucktastenhalter (104) angeordnet ist und zum Verhindern der Eindringung von Verunreinigungen über das Schalldurchlassloch (1000) ins Innere der Drucktastenbaugruppe (10) dient.

8. Handsprechfunkgerät nach einem der Ansprüche 4 - 7, **dadurch gekennzeichnet, dass** an einer mit dem ersten Befestigungsabschnitt (1040) und dem zweiten Befestigungsabschnitt (1044) korrespondierenden Stelle an der Drucktasten-Leiterplatte (100), der Schnappscheibe (1022) und der Drucktastenscheibe (1020) jeweils eine Aussparung vorgesehen ist, die zum Hindurchführen des ersten Befestigungsabschnitts (1040) und des zweiten Befestigungsabschnitts (1044) dient, um diese in den Rastschlitz (2040) an der Gehäusefront (204) einzuführen.

## Claims

1. A handheld radio apparatus, comprising:
an apparatus body (20) comprising a housing (200), a speaker assembly provided within the housing (200), and a housing front (204) disposed on the surface of the housing (200), the housing front being positioned on a side of a sound emitting surface of the speaker assembly (202); and
a pushbutton assembly (10) disposed on a side of the housing front (204) facing away from the speaker assembly (202) and being provided with snap-in slots (2040);
wherein the pushbutton assembly (10) comprises:
a pushbutton circuit board (100) fixedly disposed on a housing front (204) of the handheld radio apparatus,
a pushbutton body (102) disposed on a side of the pushbutton circuit board (100) facing away from the housing front (204),
a pushbutton holder (104) disposed on a side of the pushbutton body (102) facing away from the pushbutton circuit board (100) and comprising a bounding frame (1042), a first fastening portion (1040) and a second fastening portion (1044) located on the bounding frame (1042), wherein the first fastening portion (1040) extends from the bounding frame (1042) towards a side facing the pushbutton circuit board (100), while the second fastening portion (1044) extends outwardly from the bounding frame (1042), wherein the extending direction of the second fastening portion (1044) is perpendicular to the extending direction of the first fastening portion (1040), wherein the first fastening portion (1040) and the second fastening portion (1044) are each adapted to be inserted into one of the snap-in slots (2040) on the housing front (204), respectively, so that the pushbutton holder (104) is detachably coupled to the housing front (204) of the handheld radio apparatus, and wherein the bounding frame (1042) is designed to bound the pushbutton body (102) on a side of the pushbutton circuit board (100) facing away from the housing front (204),
wherein a through hole (10400) is provided at the first fastening portion (1040), which is oriented perpendicular to the extending direction of the first fastening portion (1040), a mounting hole (2000) being defined on the housing (200),
wherein the first fastening portion (1040) is inserted into the one snap-in slot (2040),
wherein the through hole (10040) on the first fastening portion (1040) is in communication with a mounting hole (2000) on the housing (200), a screw being passed through the mounting hole (2000) and inserted into the through hole (10400) on the first fastening portion (1040).

2. The handheld radio apparatus according to claim 1, **characterized in that**
the pushbutton body (102) comprises a pushbutton disk (1020), and the bounding frame (1042) is designed to receive the pushbutton disk (1020) and to secure the pushbutton disk (1020) within the bounding frame (1042),
wherein the pushbutton body (102) is fixedly attached to a side of the pushbutton circuit board (100) facing away from the housing front (204) by means of the bounding frame (1042) so that the pushbutton holder (104) is detachably coupled to the housing front (204) of the handheld radio apparatus and the pushbutton body (102) can be replaced on the housing front (204) after removing the pushbutton holder (204).

3. The handheld radio apparatus according to claim 2, **characterized in that**
the pushbutton disk (1020) comprises a plurality of pushbuttons made of silicone rubber and the bounding frame (1042) is provided with a plurality of receiving recesses uniquely associated with the plurality of pushbuttons made of silicone rubber, wherein the receiving recess is designed to receive the pushbutton made of silicone rubber and provides for the pushbutton made of silicone rubber to be exposed protrudingly on a side of the pushbutton holder (104) facing away from the pushbutton body (102).

4. The handheld radio apparatus according to claims 2 or 3, **characterized in that**
the pushbutton body (102) comprises a snap disk (1022) located on a side of the pushbutton disk (1020) facing the pushbutton circuit board (100) and abutting against the pushbutton circuit board (100).

5. The handheld radio apparatus according to claim 4, **characterized in that**
a double-sided adhesive tape is provided between the snap disk (1022) and the pushbutton circuit board (100), which is disposed along the edge of the pushbutton circuit board (100) so that the location where the snap disk (1022) abuts against the pushbutton circuit board (100) is sealed.

6. The handheld radio apparatus according to claims 4 or 5, **characterized in that**
a communicating sound transmission hole (1000) is provided on the pushbutton circuit board (100), the snap disk (100), the pushbutton disk (1020) and the pushbutton holder (104), respectively.

7. The handheld radio apparatus according to claim 6, **characterized in that** it further comprises a speaker grille (106) disposed between the pushbutton disk (1020) and the pushbutton holder (104) designed to prevent foreign substances from entering the interior of the pushbutton assembly (10) via the sound transmission hole (1000).

8. The handheld radio apparatus according to any one of claims 4 to 7, **characterized in that**
a recess is provided at a location corresponding to the first fastening portion (1040) and the second fastening portion (1044) on the pushbutton circuit board (100), the snap disk (1022), and the pushbutton disk (1020), respectively, for passing the first fastening portion (1040) and the second fastening portion (1044) therethrough and to insert them into the snap-in slot (2040) on the housing front (204).

## Revendications

1. Appareil de radiotéléphonie portable, comprenant
un corps d'appareil (20) comprenant un boîtier (200), un ensemble de haut-parleur prévu à l'intérieur du boîtier (200) et une façade de boîtier (204) située sur la surface du boîtier (200), la façade de boîtier étant située sur le côté d'une surface d'émission de son de l'ensemble de haut-parleurs (202) ; et
un ensemble de touches (10) qui est agencé sur le côté de la face avant (204) du boîtier opposé à l'ensemble de haut-parleurs (202), sur lequel sont prévues des fentes d'encliquetage (2040) ;
dans lequel l'ensemble de touches (10) comprend :
une carte de circuit imprimé de touches (100), agencée de manière fixe sur une façade de boîtier (204) de l'appareil de radiotéléphonie portable,
un corps de touches (102) qui est agencé sur le côté de la carte de circuit imprimé de touches (100) opposé à la façade de boîtier (204),
un dispositif de maintien de touches (104) qui est agencé sur le côté du corps de touches (102) opposé à la carte de circuit imprimé de touches (100) et comprenant un cadre de délimitation (1042) ainsi qu'une première partie de fixation (1040) et une seconde partie de fixation (1044) qui sont situées sur le cadre de délimitation (1042),
dans lequel la première partie de fixation (1040) s'étend à partir du cadre de délimitation (1042) dans la direction d'un côté faisant face à la carte de circuit imprimé de touches (100), tandis que la seconde partie de fixation (1044) s'étend vers l'extérieur à partir du cadre de délimitation (1042), dans lequel la direction d'extension de la seconde partie de fixation (1044) est perpendiculaire à la direction d'extension de la première partie de fixation (1040), dans lequel la première partie de fixation (1040) et la seconde partie de fixation (1044) sont respectivement conçues pour être insérées dans une certaine des fentes d'encliquetage (2040) dans la façade de boîtier (204), de telle sorte que le dispositif de maintien de touches (104) est relié de manière amovible à la façade de boîtier (204) de l'appareil de radiotéléphonie portable, et dans lequel le cadre de délimitation (1042) est utilisé pour délimiter le corps de touches (102) sur le côté de la carte de circuit imprimé de touches (100) opposé à la façade de boîtier (204),
un trou traversant (10400) est prévu sur la première partie de fixation (1040), dont la direction d'agencement est perpendiculaire à la direction d'extension de la première partie de fixation (1040), un trou de montage (2000) étant formé sur le boîtier (200),
- dans lequel la première partie de fixation (1040) est insérée dans la certaine fente d'encliquetage (2040),
dans lequel le trou traversant (10040) sur la première partie de fixation (1040) est relié à un trou de montage (2000) sur le boîtier (200), une vis traversant le trou de montage (2000) et étant insérée dans le trou traversant (10400) sur la première partie de fixation (1040).

2. Appareil de radiotéléphonie portable (1, 58) selon la revendication 1, **caractérisé en ce que**
le corps de touches (102) comprend une plaque de touches (1020) et le cadre de délimitation (1042) est utilisé pour recevoir le disque de touches (1020) et fixer la plaque de touches (1020) à l'intérieur du cadre de délimitation (1042),
dans lequel le corps de touches (102) est disposé de manière fixe sur le côté de la carte de circuit imprimé de touches (100) opposé à la façade de boîtier (204) au moyen du cadre de délimitation (1042), de telle sorte que le dispositif de maintien de touches (104) est relié de manière amovible à la façade de boîtier (204) de l'appareil de radiotéléphonie portable et que le corps de touches (102) peut être remplacé à partir de la façade de touches (204) après enlèvement du dispositif de maintien de touches (204).

3. Appareil de radiotéléphonie portable (2, 58) selon la revendication 1, **caractérisé en ce que**
la plaque de touches (1020) comprend plusieurs touches en caoutchouc de silicone et le cadre de délimitation (1042) est muni de plusieurs évidements de réception qui sont associés de manière univoque à la pluralité de touches en caoutchouc de silicone, dans lequel l'évidement de réception est utilisé pour recevoir la touche en caoutchouc de silicone et veille à ce que la touche en caoutchouc de silicone soit exposé en saillie sur le côté du dispositif de maintien de touches (104) opposé au corps de touches (102).

4. Appareil de radiotéléphonie portable selon la revendication 2 ou 3, **caractérisé en ce que** le corps de touches (102) comprend une plaque d'encliquetage (1022) qui se trouve sur le côté de la plaque de touches (1020) faisant face à la carte de circuit imprimé de touches (100) et qui s'applique contre la carte de circuit imprimé de touches (100).

5. Appareil de radiotéléphonie portable (4, 58) selon la revendication 1, **caractérisé en ce que**
un ruban adhésif double face est prévu entre la plaque d'encliquetage (1022) et la carte de circuit imprimé de touches (100), qui est agencé le long du bord de la carte de circuit imprimé de touches (100), de telle sorte que l'endroit où la plaque d'encliquetage (1022) s'appuie sur la carte de circuit imprimé de touches (100) est scellé.

6. Appareil de radiotéléphonie portable selon la revendication 4 ou 5, **caractérisé en ce que**
un trou de passage de son (1000) respectif est prévu sur chacun parmi la carte de circuit imprimé de touches (100), la plaque d'encliquetage(1022), la plaque de touches (1020) et le dispositif de maintien de touches (104), qui sont reliés mutuellement.

7. Appareil de radiotéléphonie portable selon la revendication 6, **caractérisé en ce qu'il** comprend en outre une grille de haut-parleurs (106) agencée entre la plaque de touches (1020) et le dispositif de maintien de touches (104) et destinée à empêcher la pénétration d'impuretés à l'intérieur de l'ensemble de touches (10) via le trou de passage de son (1000).

8. Appareil de radiotéléphonie portable selon l'une quelconque des revendications 4 à 7, **caractérisé en ce qu'**au niveau d'un emplacement correspondant à la première partie de fixation (1040) et à la seconde partie de fixation (1044), respectivement sur la carte de circuit imprimé de touches (100), la plaque d'encliquetage (1022) et la plaque de touches (1020), un évidement est prévu pour le passage de la première partie de fixation (1040) et de la seconde partie de fixation (1044) afin de les insérer dans la fente d'encliquetage (2040) sur la façade de boîtier (204).
